# EUROPÄISCHE PATENTSCHRIFT

(11) **EP 1 626 376 B1**
(45) Veröffentlichungstag und Bekanntmachung des Hinweises auf die Patenterteilung: **20.01.2010**
(21) Anmeldenummer: 05107210.6
(22) Anmeldetag: 04.08.2005
(51) Int. Cl.: G07F 9/10, G07F 17/24, G07C 9/00

(54) **Verkaufsautomat, insbesondere Parkscheinautomat**
Vending machine, in particular parking meter
Machine de vente, en particulier horodateur

(30) Priorität: 13.08.2004 DE 102004039557
(43) Veröffentlichungstag der Anmeldung: 15.02.2006
(73) Patentinhaber: SIEMENS AKTIENGESELLSCHAFT, 80333 München (DE)
(72) Erfinder: Aubrey, Kenneth, 80335, München (DE); Braukmann, Erwin, 82515, Wolfratshausen (DE)

(56) Entgegenhaltungen:
- WO-A-02/081853
- US-A- 5 575 515
- US-A- 5 615 623
- US-A- 6 005 508
- US-A1- 2002 024 420
- US-B1- 6 525 644

## Beschreibung

Die Erfindung betrifft einen Verkaufsautomaten, insbesondere Parkscheinautomaten gemäß dem Oberbegriff des Patentanspruches 1.

Beim Betrieb derartiger Verkaufsautomaten sammelt sich in der Kasse ein bis zum nächsten Leerungsgang steigender Betrag an Bargeld an, der vor Diebstahl zu schützen ist. Dies trifft gleichermaßen für Parkscheinautomaten, aber auch für Fahrkarten-, Zigaretten- sowie Warenautomaten zu, bei welchen beträchtliche Anstrengungen zum Schutz des Verkaufsautomaten gegen Vandalismus, Einbruch bzw. Diebstahl der Kasse, unternommen werden.

Aus der DE-Druckschrift "SITRAFFIC SITY 5 Der neue Parkscheinautomat" Ausgabe 003, Bestell-Nr. E10003-A800-W19, herausgegeben von Siemens AG am 02.05.2002, ist es bekannt, ein nahezu fugenfrei verarbeitetes, glattflächiges Gehäuse aus einem umlaufenden Edelstahlmantel vorzusehen, um keine Angriffsfläche für Zerstörungswut zu bieten. Dennoch enthalten derartige Verkaufsautomaten Türen, Klappen oder Schubladen für eine Kassenentnahme zum Entleeren oder Austauschen gegen eine leere Kasse. Derart sensible Teile sind mit Zylinderschlössern abgeriegelt, wobei eine Doppelschließung durch mechanische und/oder elektromechanische Schließsysteme bekannt ist.

Aus der Patentschrift DE 101 04 122 C2 ist beispielsweise ein Gehäuse mit einer Tür oder Klappe zum Verschließen einer Gehäuseöffnung bekannt, die einen Verriegelungsmechanismus mit mindestens einer in ihrer Längsrichtung verschiebbaren Verrieglungsstange und einem mit dieser in Wirkverbindung stehenden Schloss aufweist. Dabei ist quer zur Verschieberichtung der Verriegelungsstange jeweils eine ihr zugeordnete und von ihr in Verschieberichtung auslenkbare Verriegelungsleiste angeordnet, die im verriegelten Zustand einen an die Gehäuseöffnung grenzenden Behälterrand oder mindestens einen Verriegelungsvorsprung hintergreift.

Ferner offenbart die Gebrauchsmusterschrift DE 201 17 800 U1 einen Verschluss für Türen oder Schubladen von Schränken, Verkaufsautomaten oder dergleichen mit einem Riegelelement und einem Schlüssel. Der Schlüssel weist einen Transponder auf, welcher nach Empfang eines von einer Antenne des Verschlusses abgegebenen Anregungssignals an die Antenne eine Kennung zurückgibt, die von einer elektronischen Steuereinrichtung des Verschlusses auf eine Schließberechtigung des Schlüssels überprüfbar ist. Das Riegelelement weist einen verzahnten Abschnitt auf, in dessen Zähne die Zähne eines von einem Antriebsmotor antreibbaren Zahnrades eingreifen, wobei der Antriebsmotor von der elektronischen Steuerung zur Drehung in beiden Drehrichtungen ansteuerbar ist.

Aus der internationalen Veröffentlichung WO 02/081853 A1 ist ein Parkscheinautomat bekannt, der eine Einrichtung für einen kontrollierten Zugriff auf einen Inhalt, etwa das empfangene Geld, aufweist. Der Inhalt befindet sich in einem Behälter, der von einem Gehäuse umschlossen wird. Sowohl das äußere Gehäuse als auch der innere Behälter weisen jeweils eine Tür auf, die über je mit einem elektronischen Schloss zusammenwirkende Mittel zum Ver- und Entriegelung ab- bzw. aufschließbar sind. Das elektronische Schloss wird über Steuerungsmittel angesteuert, welche über eine mit einer Antenne verbundene Schnittstelle ein Steuersignal eines tragbaren Endgerätes empfangen. Für die Signalübertragung vom Endgerät sind im Parkscheinautomaten Kommunikationsmittel für Mobiltelefonie (GSM) oder für kurzreichweitige Funkfrequenzen (Bluetooth) vorgesehen.

Nachteilig an den bekannten Verkaufsautomaten sind Türen, Klappen, Schubladen und der gleichen Öffnungen im Gehäuse, durch die Zugriff auf die Kasse genommen wird, die aber trotz Schließsystemen stets Ansatzpunkte für Aufbruchversuche zum unbefugten Zugriff auf die Kasse darstellen. Ein weiterer Nachteil bekannter elektronischer Automatenverschlüsse ist das Erfordernis einer internen Energieversorgung für das Schließsystem, bei deren Ausfall eine aufwendige Notöffnung des Verkaufsautomaten erfolgen muss und außerdem ein Risiko für einen gewaltsamen Eingriff herrscht.

Der Erfindung liegt daher die Aufgabe zugrunde, einen Verkaufsautomaten der eingangs genannten Art bereitzustellen, der sicherer gegen einen unbefugten Zugriff auf die Kasse ist.

Die Aufgabe wird erfindungsgemäß gelöst durch einen gattungsgemäßen Verkaufsautomaten mit den kennzeichnenden Merkmalen des Patentanspruches 1. Das Gehäuse ist im Wesentlichen geschlossen ausgebildet und das Schließsystem weist ein tragbares Handgerät mit einer Sendeeinheit und eine im Gehäuse angeordnete Verriegelungseinrichtung mit Empfangseinheit auf, wobei das Schließsystem durch Wechselwirkung der Sendeeinheit mit der Empfangseinheit betätigbar ist. Zum einen ist also das Gehäuse als nach unten offene Haube ohne eine Entnahmeöffnung für die Kasse ausgebildet, die lediglich Schlitze für den Geldeinwurf oder eine Karteneinführung sowie eine Ausgabeöffnung für Parkscheine oder Wechselgeld und Ausnehmungen für eine Tastatur und ein Anzeigelement aufweist. Indem Türen, Klappen oder Schubladen, die Angriffspunkte für gewaltsames Öffnen des Gehäuses bilden, vermieden werden, wird die Sicherheit eines erfindungsgemäßen Verkaufsautomaten erheblich erhöht. Zur befugten Entnahme der Kasse könnte das Gehäuse beispielsweise vertikal verfahrbar oder ganz vom Innenaufbau abnehmbar ausgebildet sein. Zum anderen beruht das Schließsystem auf einer Wechselwirkung zwischen einer in einem tragbaren Handgerät befindlichen, aktiven Sendeeinheit und einer im Gehäuse angeordneten Empfangseinheit, die passiv ist und damit zunächst einmal keine eigene Energieversorgung benötigt. Ferner sind Sende- und Empfangseinheit zur Wechselwirkung nur über eine kurze Übertragungsreichweite ausgebildet. Damit die Sendeeinheit mit der Empfangseinheit in Wechselwirkung treten kann, muss das Handgerät direkt an das Gehäuse und an die richtige Stelle des Gehäuses gehalten werden. Durch die kurzreichweitige Übertragung, die vorzugsweise im Bereich weniger Zentimeter liegt, ist die Übertragung vom Handgerät sicher gegen unerlaubtes Abhören. Sende- und Empfangseinheit weisen je eine Spule auf, die zur Wechselwirkung induktiv koppelbar sind.

Die im Wechselwirkungsbereich aneinander gehaltenen Spulen bilden einen Lufttransformator mit primärseitiger Sendeeinheit und sekundärseitiger Empfangseinheit, die durch die Wand des Gehäuses voneinander getrennt sind. Die induktive Kopplung erlaubt die Übertragung einer elektrischen Spannung von der Sende- zur Empfangseinheit. Bei richtiger Positionierung des Handgerätes relativ zum Verkaufsautomaten können Sende- und Empfangseinheit berührungslos miteinander in Wechselwirkung treten, um ohne Gehäuseöffnung das Schließsystem zu betätigen. Die Position der Empfangsspule innerhalb des Gehäuses ist von außen nicht erkennbar. Für den Fall, dass ein Handgerät in unbefugten Besitz gelangt, wird hierdurch eine Wechselwirkung zwischen Sende- und Empfangseinheit erheblich erschwert, da ein möglicher Dieb wissen müsste, welche Stelle des Handgerätes - welches DIN A4-Format haben kann - an welche Stelle des Gehäuses zu halten ist, um den für die Wechselwirkung erforderlichen Lufttransformator zu bilden. Auch dies erhöht die Sicherheit des erfindungsgemäßen Verkaufsautomaten erheblich.

In einer bevorzugten Ausführungsform des erfindungsgemäßen Verkaufsautomaten weist die Sendeeinheit eine Spannungsquelle und Mittel zum Erzeugen einer Wechselspannung sowie zum Aufprägen eines Signals mit Schlüsselkodierung für das Schließsystem auf, wobei die Wechselspannung mit dem aufgeprägten kodierten Signal zum Übertragen an die Empfangseinheit vorgesehen sind. Die Spannungsquelle kann durch eine 9 V Batterie oder einen entsprechenden wiederaufladbaren Akkumulator gebildet sein, die einen Mikroprozessor versorgt. Mittels des Mikroprozessors wird eine Wechselspannung mit vorgebbarer Frequenz erzeugt, die an der primärseitigen Sendespule der Sendeinheit anliegt. Des Weiteren kann der Wechselspannung mittels des Mikroprozessors ein Signal aufgeprägt werden, welches eine Schlüsselkodierung für das Schließsystem enthält. Dies stellt gewissermaßen den "Schlüssel" für das erfindungsgemäße Schließsystem dar.

Vorzugsweise sind die als Mikroprozessor ausgebildeten Spannungserzeugungs- und Aufprägungsmittel derart ausgebildet, dass die Frequenz der Wechselspannung und die Schlüsselkodierung des aufgeprägten Signals variierbar sind. Damit stehen zwei Parameter zur Verfügung, um den Schlüssel für das Schließsystem von Zeit zu Zeit zu verändern und damit die Sicherheit des erfindungsgemäßen Verkaufsautomaten wesentlich zu erhöhen.

In einer vorteilhaften Ausgestaltung des erfindungsgemäßen Verkaufsautomaten weist die Empfangseinheit Mittel zum Filtern eines der übertragenen Wechselspannung aufgeprägten Signals und Mittel zum Auswerten des ausgefilterten Signals hinsichtlich der Gültigkeit der übertragenen Schlüsselkodierung auf. Eine übertragene Schlüsselkodierung ist gültig, wenn beispielsweise von den ebenfalls als Mikroprozessor ausgebildeten Auswertungsmitteln festgestellt wird, dass sie mit einer in der Empfangseinheit hinterlegten Schlüsselkodierung übereinstimmt. Eine vorliegende Gültigkeit der Schlüsselkodierung löst eine Schließberechtigung für das Schließsystem aus, also zum Aufschließen oder zum Verschließen mittels der Verriegelungseinrichtung. Bei diesem Vorgang wird gewissermaßen probiert, ob der "Schlüssel" in das "Schloss" passt.

In einer weiteren bevorzugten Ausgestaltung des erfindungsgemäßen Verkaufsautomaten weist die Empfangseinheit Mittel zum Speichern von mit der Wechselspannung übertragener Energie auf. Mit Vorteil wird die zum Betätigen der Verriegelungseinrichtung erforderliche Energie von der Sendeeinheit des Handgeräts geliefert, so dass für das Schließsystem automatenseitig keine Energieversorgung erforderlich ist. Wie bereits erwähnt, wird hierdurch eine Notöffnung des Gehäuses vermieden oder das Einbruchsrisiko verhindert, was bei Ausfall einer automatenseitigen Energieversorgung des Schließsystems auftreten kann.

In einer weiteren vorteilhaften Ausführungsform des erfindungsgemäßen Verkaufsautomaten ist die gespeicherte Energie bei vorliegender Gültigkeit der übertragenen Schlüsselkodierung von den Speichermitteln freigebbar. Die gespeicherte Energie kann so lange unverbraucht bleiben, bis eine gültige Schlüsselkodierung übertragen wird. Erst dann wird die Energie für ein Aktivieren des Schließsystems eingesetzt.

In einer ersten Alternative des erfindungsgemäßen Verkaufsautomaten ist die freigegebene Energie einem im Gehäuse angeordneten Stellglied zum Betätigen der Verriegelungseinrichtung zuführbar. Dies kommt zum Einsatz, wenn ein Stellglied - etwa ein Elektromotor - permanent im Gehäuse des Verkaufsautomaten angeordnet ist, das einen Verriegelungseinrichtung mittels der freigegebenen Energie in Öffnungs- oder Verschließrichtung bewegt.

In einer zweiten alternativen Ausführungsform des erfindungsgemäßen Verkaufsautomaten ist die freigegebene Energie einem Verschluss einer Schnittstelle für ein externes, mit der Verriegelungseinrichtung koppelbares Stellglied zuführbar. Als externes Stellglied kommt der Motor etwa eines Akkuschraubers in Betracht, der mittels eines Sechskanteinsatzes durch eine verschließbare Öffnung im Gehäuse in eine Innensechskantschraube als Schnittstelle zu einem Linearsystem einsteckbar ist. Die von den Speichermitteln freigegebene Energie öffnet hier lediglich den Verschluss, der als ein die Gehäuseöffnung abdeckendes Blechteil ausgebildet sein kann. Durch Rotation des Sechskanteinsatzes, respektive der Innensechskantschraube, kann das Gehäuse beispielsweise längs vertikalen Führungselementen, die als Schraubenspindeln ausgeführt sind, verfahren werden.

In einer weiteren vorteilhaften Ausgestaltung des erfindungsgemäßen Verkaufsautomaten ist die Position der Sendespule innerhalb des Handgerätes von außen nicht erkennbar. Für den Fall, dass ein Handgerät in unbefugten Besitz gelangt, wird hierdurch eine Wechselwirkung zwischen Sende- und Empfangseinheit erheblich erschwert, da ein möglicher Dieb wissen müsste, welche Stelle des Handgerätes - welches DIN A4-Format haben kann - an welche Stelle des Gehäuses zu halten ist, um den für die Wechselwirkung erforderlichen Lufttransformator zu bilden. Auch dies erhöht die Sicherheit des erfindungsgemäßen Verkaufsautomaten erheblich.

Ein Ausführungsbeispiel sowie weitere Vorteile der Erfindung werden nachfolgend anhand der Zeichnungen näher erläutert, in deren
- FIG 1: ein erfindungsgemäßer Verkaufsautomat in geschnittenem Längsschnitt und in
- FIG 2: ein Schaltbild der miteinander wechselwirkenden Sende- und Empfangseinheit,
schematisch veranschaulicht sind.

Der in FIG 1 in geschnittener Seitenansicht dargestellte Parkscheinautomat 1 ist als Ausführungsbeispiel eines erfindungsgemäßen Verkaufautomaten anzusehen, wobei die Erfindung nicht auf diesen speziellen Automatentyp eingeschränkt ist. Der Parkscheinautomat 1 weist einen Innenaufbau 2 auf, der als massives Gestell mit Rückwand und Fachböden ausgeführt sein kann und nicht dargestellte Komponenten, wie Münzkanal und Münzprüfer, Kartenlese- und Verarbeitungseinheit, Druckeinrichtungen für Parkscheine und Belege, Benutzerschnittstellen wie Eingabetastatur und Anzeigeelemente, sowie ein Energieversorgungsaggregat aufnimmt. Ferner ist im Innenaufbau 2 eine Kasse 3 angeordnet, von der eingeführtes Münz- und/oder Papiergeld aufgenommen wird. Der Innenaufbau 2 ist auf einem Fundamentsockel 4 aus Beton aufgestellt und darin verankert. Der Fundamentsockel 4 ist im Erdboden 5 versenkt, kann aber zum Teil aus dem Erdboden 5 herausragen. Zum Schutz des sensiblen Innenaufbaus 2 vor Wetter und Vandalismus ist dieser von einem Gehäuse 6 umschlossen, welches als nach unten offene aber sonst im Wesentlichen geschlossene Haube ausgebildet ist. Indem das Gehäuse 6 keine Entnahmeöffnung für die Kasse 3 in Form von Türen, Klappen oder Schubladen aufweist, werden Angriffspunkte für ein gewaltsames Öffnen des Gehäuses 6 vermieden und dadurch die Sicherheit des erfindungsgemäßen Parkscheinautomaten 1 erhöht.

Des Weiteren umfasst der erfindungsgemäße Parkscheinautomat 1 gemäß FIG 1 ein Schließsystem zum Schutz der Kasse 3 vor unbefugtem Zugriff. Dieses Schließsystem weist eine im Gehäuse 6 angeordnete Verriegelungseinrichtung 7 auf, mittels derer beispielsweise das Gehäuse 6 mit dem Innenaufbau 2 verriegelbar ist. Die Verriegelungseinrichtung 7 kann mechanische Riegelelemente umfassen, die über ein als Elektromotor ausgebildetes Stellglied 8 bewegbar sind. Erfindungsgemäß wird eine Schlüsselkodierung zum Ermitteln der Schließberechtigung sowie die Energie zum Betätigen der Verriegelungseinrichtung 7 durch Übertragung einer Wechselspannung von einer Sendeeinheit 9 zu einer mit dieser in Wechselwirkung bringbaren Empfangseinheit 10 übersendet. Die Sendeeinheit 9 ist in einem tragbaren Handgerät 11 angeordnet, welches von einem Wartungspersonal zur Entnahme oder Leerung der Kasse 3 mitgeführt wird. Die Empfangseinheit 10 ist an einer Innenseite des Gehäuses 6 angeordnet.

Damit die Sendeeinheit 9 und die Empfangseinheit 10 in Wechselwirkung treten können, müssen sie durch entsprechendes Positionieren des Handgerätes 11 direkt aneinander gehalten werden, da es sich um eine sehr kurzreichweitige Übertragungsdistanz D handelt. Eine derart kurzreichweitige Übertragung gewährleistet, dass die übertragene Schlüsselkodierung nicht von Unbefugten abgehört werden kann. Die Position der Sendeeinheit 9 innerhalb des Handgerätes 11 und auch die Position der Empfangseinheit 10 innerhalb des Gehäuses 6 sind jeweils von außen nicht sichtbar, so dass eine erfolgreiche Wechselwirkung bzw. Übertragung nur befugten Personen möglich ist, die in Kenntnis dieser Positionen sind.

Eine Sendeeinheit 9 weist gemäß FIG 2 eine Spannungsquelle 12, etwa eine 9 V liefernde Batterie oder einen entsprechenden Akkumulator, auf. Des Weiteren weist die Sendeeinheit 9 als Mikroprozessor ausgebildete Mittel 13 auf, womit sich eine Wechselspannung U_{f}∼ mit vorgebbarer Frequenz f erzeugen lässt. Außerdem lässt sich mit den Prozessormitteln 12 der Wechselspannung U_{f}∼ ein Signal mit einer Schlüsselkodierung K für das Schließsystem aufprägen. Der Kodierungsschlüssel K kann als Taktfolge aus den Zeichen "0" und "1" aufgebaut sein, wobei diese Zeichen durch zeitlich unterschiedlich lange Pulse realisierbar sind. Wird durch Betätigen eines Tasters 14 am Handgerät 11 der Stromkreis in der Sendeeinheit 9 geschlossen, so liegt an einer Sendespule 15 die Wechselspannung U_{f}∼ mit einem aufgeprägten Signal mit Schlüsselkodierung K an.

Wird die Sendespule 15 der Sendeeinheit 9, wie in FIG 2 dargestellt, auf Übertragungsreichweite D an eine Empfangsspule 16 der Empfangseinheit 10 herangeführt, so bilden diese einen Lufttransformator, in dem die primärseitige Sendespule 15 und die sekundärseitige Empfangsspule 16 induktiv gekoppelt und lediglich durch die Wand des Gehäuses 6 voneinander getrennt sind. Die auf die Empfangsspule 16 übertragene Wechselspannung U_{f}∼ wird gleichgerichtet und gespeichert, wofür die Mittel 17 eine Gleichrichterbrücke und die Mittel 18 einen Kondensator enthalten. Ferner weisen die Mittel 19 ein Filter für der übertragenen Wechselspannung U_{f}∼ aufgeprägte Signale mit Kodierung auf. Das ausgefilterte Signal wird in Auswertemitteln 20 hinsichtlich der Gültigkeit der übertragenen Kodierung ausgewertet. Die Auswertemittel 20 sind durch einen Mikroprozessor gebildet, der einen Vergleich der übertragenen Kodierung mit einer hinterlegten Schlüsselkodierung K durchführt. Liegt eine Gültigkeit der übertragenen Schlüsselkodierung K vor, so wird durch Schließen des Schalters 21 die in den Speichermitteln 18 gespeicherte Energie dem Stellglied 8 zum Betätigen der Verriegelungseinrichtung 7 zugeführt.

## Patentansprüche

1. Verkaufsautomat, insbesondere Parkscheinautomat (1), mit einem Innenaufbau (2), in welchem eine Kasse (3) zur Aufnahme von Münz- und/oder Papiergeld angeordnet ist, einem den Innenaufbau (2) umschließenden Gehäuse (6), welches im Wesentlichen geschlossen ausgebildet ist, und einem Schließsystem zum Schutz der Kasse (3) vor unbefugtem Zugriff, welches ein tragbares Handgerät (11) mit einer Sendeeinheit (9) und eine im Gehäuse (6) angeordnete Verriegelungseinrichtung (7) mit Empfangseinheit (10) aufweist, wobei das Schließsystem durch Wechselwirkung der Sendeeinheit (9) mit der Empfangseinheit (10) betätigbar ist,
**dadurch gekennzeichnet, dass** Sende- und Empfangseinheit (9, 10) zur Wechselwirkung nur über eine kurze Übertragungsreichweite (D) im Bereich weniger Zentimeter ausgebildet sind und je eine Spule (15, 16) aufweisen, die zur Wechselwirkung induktiv koppelbar sind, wobei die Position der Empfangsspule (16) innerhalb des Gehäuses (6) von außen nicht erkennbar ist.

2. Verkaufsautomat nach Anspruch 1,
**dadurch gekennzeichnet, dass** die Sendeeinheit (9) eine Spannungsquelle (12) und Mittel (13) zum Erzeugen einer Wechselspannung (U_{f}∼) sowie zum Aufprägen eines Signals mit Schlüsselkodierung (K) für das Schließsystem aufweist, wobei die Wechselspannung (U_{f}∼) mit dem aufgeprägten kodierten Signal zum Übertragen an die Empfangseinheit (10) vorgesehen sind.

3. Verkaufsautomat nach Anspruch 2,
**dadurch gekennzeichnet, dass** die Spannungserzeugungs- und Aufprägungsmittel (13) derart ausgebildet sind, dass die Frequenz (f) der Wechselspannung (U_{f}∼) und die Schlüsselkodierung (K) des aufgeprägten Signals variierbar sind.

4. Verkaufsautomat nach Anspruch 3,
**dadurch gekennzeichnet, dass** die Empfangseinheit (10) Mittel (19) zum Filtern eines der übertragenen Wechselspannung (U_{f}∼) aufgeprägten Signals und Mittel (20) zum Auswerten des ausgefilterten Signals hinsichtlich der Gültigkeit der übertragenen Schlüsselkodierung (K) aufweist.

5. Verkaufsautomat nach einem der Ansprüche 2 bis 4,
**dadurch gekennzeichnet, dass** die Empfangseinheit (10) Mittel (17) zum Gleichrichten der übertragenen Wechselspannung (U_{f}∼) und Mittel (18) zum Speichern der übertragenen Energie der Wechselspannung (U_{f}∼) aufweist.

6. Verkaufsautomat nach Anspruch 5,
**dadurch gekennzeichnet, dass** die gespeicherte Energie bei vorliegender Gültigkeit der übertragenen Schlüsselkodierung (K) von den Speichermitteln (18) freigebbar ist.

7. Verkaufsautomat nach Anspruch 6,
**dadurch gekennzeichnet, dass** die freigegebene Energie einem im Gehäuse (6) angeordneten Stellglied (8) zum Betätigen der Verriegelungseinrichtung (7) zuführbar ist.

8. Verkaufsautomat nach Anspruch 6,
**dadurch gekennzeichnet, dass** die freigegebene Energie einem Verschluss einer Schnittstelle für ein externes, mit der Verriegelungseinrichtung (7) koppelbares Stellglied zuführbar ist.

9. Verkaufsautomat nach einem der Ansprüche 1 bis 8,
**dadurch gekennzeichnet, dass** die Position der Sendespule (15) innerhalb des Handgerätes (11) von außen nicht erkennbar ist.

## Claims

1. Vending machine, in particular parking meter (1), comprising an inner structure (2) in which a cash box (3) for receiving coins and/or banknotes is disposed, a housing (6) enclosing the inner structure (2), which housing (6) is embodied as substantially closed, and a locking system for protecting the cash box (3) against unauthorised access, which locking system has a portable handheld unit (11) comprising a transmitter unit (9) and a locking device (7) disposed in the housing (6) and having a receiver unit (10), wherein the locking system can be actuated by interaction between the transmitter unit (9) and the receiver unit (10),
**characterised in that** transmitter unit and receiver unit (9, 10) are embodied for interacting only over a short transmission range (D) in the region of a few centimetres and each have a coil (15, 16) which can be inductively coupled for the purpose of interacting, wherein the position of the receiving coil (16) inside the housing (6) is not detectable from outside.

2. Vending machine according to claim 1,
**characterised in that** the transmitter unit (9) has a voltage source (12) and means (13) for generating an alternating voltage (U_{f}∼) and for applying a signal with key coding (K) for the locking system, wherein the alternating voltage (U_{f}∼) with the applied encoded signal is provided for transmitting to the receiving unit (10).

3. Vending machine according to claim 2,
**characterised in that** the voltage generating and signal application means (13) are embodied in such a way that the frequency (f) of the alternating voltage (U_{f}∼) and the key coding (K) of the applied signal can be varied.

4. Vending machine according to claim 3,
**characterised in that** the receiving unit (10) has means (19) for filtering a signal applied to the transmitted alternating voltage (U_{f}∼) and means (20) for evaluating the filtered-out signal in terms of the validity of the transmitted key coding (K).

5. Vending machine according to one of claims 2 to 4,
**characterised in that** the receiving unit (10) has means (17) for rectifying the transmitted alternating voltage (U_{f}∼) and means (18) for storing the transmitted energy of the alternating voltage (U_{f}∼).

6. Vending machine according to claim 5,
**characterised in that** the stored energy can be released by the storage means (18) upon the validity of the transmitted key coding (K) being confirmed.

7. Vending machine according to claim 6,
**characterised in that** the released energy can be supplied to an actuating element (8) disposed in the housing (6) in order to actuate the locking device (7).

8. Vending machine according to claim 6,
**characterised in that** the released energy can be supplied to a lock of an interface for an external actuating element which can be coupled to the locking device (7).

9. Vending machine according to one of claims 1 to 8,
**characterised in that** the position of the transmitting coil (15) inside the handheld unit (11) is not detectable from outside.

## Revendications

1. Distributeur automatique, notamment parcmètre ( 1 ), ayant une structure ( 2 ) intérieure, dans laquelle est disposée une caisse ( 3 ) de réception de pièces et/ou de billets, un boîtier ( 6 ) entourant la structure ( 2 ) intérieure et constitué de manière sensiblement fermée, et un système de fermeture pour empêcher d'accéder à la caisse ( 3 ) sans y être autorisé, ce système comprenant un appareil ( 11 ) portatif ayant une unité ( 9 ) d'émission et un dispositif ( 7 ) de verrouillage, qui est disposé dans le boîtier ( 6 ) et qui a une unité ( 10 ) de réception, le système de fermeture pouvant être actionné par interaction de l'unité ( 9 ) d'émission avec l'unité ( 10 ) de réception,
**caractérisé en ce que** l'unité ( 9 ) d'émission et l'unité ( 10 ) de réception sont, pour l'interaction, constituées seulement sur une portée ( D ) de transmission courte, de l'ordre de quelques centimètres, et ont respectivement une bobine ( 15, 16 ), qui pour l'interaction, peuvent être couplées par induction, la position de la bobine ( 16 ) de réception à l'intérieur du boîtier ( 6 ) ne pouvant pas être détectée de l'extérieur.

2. Distributeur automatique suivant la revendication 1,
**caractérisé en ce que** l'unité ( 9 ) d'émission a une source ( 12 ) de tension et des moyens ( 13 ) de production d'une tension ( U_{f}∼ ) alternative ainsi que d'application d'un signal ayant un codage ( K ) chiffré pour le système de fermeture, la tension ( U_{f}∼ ) alternative avec le signal codé appliqué étant prévus pour la transmission à l'unité ( 10 ) de réception.

3. Distributeur automatique suivant la revendication 2,
**caractérisé en ce que** le moyen ( 13 ) de production de tension et d'application est constitué de façon à ce que la fréquence ( f ) de la tension ( U_{f}∼ ) alternative et le codage ( K ) chiffré du signal appliqué soient variables.

4. Distributeur automatique suivant la revendication 3,
**caractérisé en ce que** l'unité ( 10 ) de réception a des moyens pour filtrer un signal appliqué à la tension ( U_{f}∼ ) alternative transmise et des moyens ( 20 ) d'exploitation du signal filtré en ce qui concerne la validité du codage ( K ) chiffré qui est transmis.

5. Distributeur automatique suivant l'une des revendications 2 à 4,
**caractérisé en ce que** l'unité ( 10 ) de réception a des moyens ( 17 ) pour redresser la tension ( U_{f}∼ ) alternative transmise et des moyens ( 18 ) pour emmagasiner l'énergie transmise de la tension ( U_{f}∼ ) alternative.

6. Distributeur automatique suivant la revendication 5,
**caractérisé en ce que** l'énergie emmagasinée peut, en présence de validité du codage ( K ) chiffré transmis, être libérée par les moyens ( 18 ) d'emmagasinage.

7. Distributeur automatique suivant la revendication 6,
**caractérisé en ce que** l'énergie libérée peut être envoyée à un élément ( 8 ) de réglage disposé dans le boîtier ( 6 ) et destiné à actionner le dispositif ( 7 ) de verrouillage.

8. Distributeur automatique suivant la revendication 6,
**caractérisé en ce que** l'énergie libérée peut être envoyée à une fermeture d'une interface pour un élément de réglage extérieur et pouvant être couplé au dispositif ( 7 ) de verrouillage.

9. Distributeur automatique suivant l'une des revendications 1 à 8,
**caractérisé en ce que** la position de la bobine ( 15 ) d'émission à l'intérieur de l'appareil ( 11 ) portatif ne peut pas être détectée de l'extérieur.
